# EUROPÄISCHE PATENTSCHRIFT

(11) **EP 2 933 415 B1**
(45) Veröffentlichungstag und Bekanntmachung des Hinweises auf die Patenterteilung: **19.10.2016**
(21) Anmeldenummer: 15162799.9
(22) Anmeldetag: 08.04.2015
(51) Int. Cl.: E05F 15/63, E05F 3/10

(54) **TÜRANTRIEB**
DOOR DRIVE
ENTRAÎNEMENT DE PORTE

(30) Priorität: 15.04.2014 DE 102014207217; 17.02.2015 DE 102015202852
(43) Veröffentlichungstag der Anmeldung: 21.10.2015
(73) Patentinhaber: GEZE GmbH, 71229 Leonberg (DE)
(72) Erfinder: Vögele, Roland, 71364 Winnenden (DE)

(56) Entgegenhaltungen:
- EP-A1- 0 733 763
- WO-A1-01/98615
- US-A- 4 333 270
- US-A- 4 590 639
- US-A1- 2007 256 362

## Beschreibung

Die vorliegende Erfindung betrifft einen Türantrieb, insbesondere Drehtürantrieb, mit einem Gehäuse, einer mit einem Türflügel oder einem Blendrahmen koppelbaren Abtriebsachse, einem Motor zum Antreiben der Abtriebsachse und einer Federeinheit, die während einer jeweiligen Öffnungsbewegung des Türflügels gespannt wird und sich während einer jeweiligen Schließbewegung des Türflügels entspannt. Ein derartiger Türantrieb ist beispielsweise aus der WO 01/98615 A1 bekannt.

Derartige Türantriebe dienen dazu, den Flügel einer motorisch geöffneten Tür mit Federkraft zu schließen. Dies ist insbesondere bei Rauch- und Feuerschutztüren von Bedeutung, die im Alarmfall, insbesondere nach Ansprechen eines Rauchmelders oder bei Stromausfall, schnell und zuverlässig geschlossen werden müssen. Mit dem Öffnen des Türflügels wird gleichzeitig die Federeinheit gespannt. Mit Hilfe der Federeinheit kann der Türantrieb den Türflügel somit auch bei einem Stromausfall schließen, was bei Brandschutztüren zwingend ist.

Die bisher üblichen Drehtürantriebe der eingangs genannten Art sind relativ raumgreifend und voluminös und in der Herstellung relativ kostspielig.

Der Erfindung liegt die Aufgabe zugrunde, einen Türantrieb, insbesondere Drehtürantrieb, der eingangs genannten Art anzugeben, der einen kompakteren Aufbau besitzt und kostengünstiger herstellbar ist.

Die Aufgabe wird erfindungsgemäß durch einen Türantrieb mit den Merkmalen des Anspruchs 1 gelöst. Bevorzugte Ausführungsformen des erfindungsgemäßen Türantriebs ergeben sich aus den Unteransprüchen, der vorliegenden Beschreibung sowie der Zeichnung.

Der erfindungsgemäße Türantrieb, insbesondere Drehtürantrieb, umfasst ein Gehäuse, eine mit einem Türflügel oder einem Blendrahmen koppelbare Abtriebsachse, einen Motor zum Antreiben der Abtriebsachse und eine Federeinheit, die während einer jeweiligen Öffnungsbewegung des Türflügels gespannt wird und sich während einer jeweiligen Schließbewegung des Türflügels entspannt. Dabei ist die Abtriebsachse über eine Zahnstange durch den Motor antreibbar, die über ein Stirn-Kegel-Getriebe beaufschlagbar ist, das einen motorseitigen schrägverzahnten Stirnradgetriebeabschnitt, einen zahnstangenseitigen geradverzahnten Stirnradgetriebeabschnitt und einen dazwischen angeordneten, insbesondere mit einer Gleason-Verzahnung versehenen Kegelgetriebeabschnitt umfasst.

Aufgrund dieser Ausbildung ergibt sich ein insgesamt kompakterer und einfacherer Aufbau des Türantriebs, womit auch die Herstellungskosten deutlich reduziert werden. Die bevorzugt vorgesehene Gleason-Verzahnung des Kegelgetriebeabschnitts zeichnet sich dadurch aus, dass die Kanten der Zahnrücken eine Spirale bilden.

Der motorseitige schrägverzahnte Stirnradgetriebeabschnitt umfasst bevorzugt ein mit einer Motorwelle verbundenes schrägverzahntes Motorritzel und ein mit diesem kämmendes schrägverzahntes Stirnrad.

Dabei besteht das schrägverzahnte Stirnrad des motorseitigen schrägverzahnten Stirnradgetriebeabschnitts gemäß einer bevorzugten praktischen Ausführungsform des erfindungsgemäßen Türantriebs aus einem kohlenfaserverstärktes Polyamid enthaltenden Material, womit eine entsprechende Geräuschreduzierung erreicht wird.

Der Kegelgetriebeabschnitt umfasst vorteilhafterweise ein mit einem Kegelrad kämmendes Kegelritzel, das mit dem schrägverzahnten Stirnrad des motorseitigen schrägverzahnten Stirnradgetriebeabschnitts verbunden ist.

Dabei sind das schrägverzahnte Stirnrad des motorseitigen schrägverzahnten Stirnradgetriebeabschnitts und das Kegelritzel des Kegelgetriebeabschnitts bevorzugt auf einer gemeinsamen Welle angeordnet, die durch ein axial zwischen dem schrägverzahnten Stirnrad und dem Kegelritzel angeordnetes Kugellager abgestützt ist.

Hierbei kann die gemeinsame Welle beispielsweise in Form eines Kegelritzel-Bolzens vorgesehen und das schrägverzahnte Stirnrad mittels eines Knebelkerbstiftes auf dem Kegelritzel-Bolzen fixiert sein. Das zwischen dem schrägverzahnten Stirnrad und dem Kegelritzel angeordnete Kugellager kann damit Axial- und Radialkräfte aufnehmen, wodurch das Kegelritzel sehr genau relativ zum Kegelrad positionierbar ist.

Die mit dem schrägverzahnten Stirnrad des motorseitigen schrägverzahnten Stirnradgetriebeabschnitts und mit dem Kegelritzel des Kegelgetriebeabschnitts versehene Welle kann zudem durch ein auf der vom Kegelritzel abgewandten Seite des schrägverzahnten Stirnrades angeordnetes Kugellager abgestützt sein.

Das Kegelrad des Kegelgetriebeabschnitts und das geradverzahnte Stirnrad des geradverzahnten Stirnradgetriebeabschnitts sind bevorzugt als einteiliges Sinterteil ausgeführt, womit die Herstellungskosten für den Türantrieb reduziert werden und ein möglichst kompakter Aufbau erreicht wird.

Das Kegelrad und das betreffende geradverzahnte Stirnrad können somit als einteiliges Sinterteil mit zwei Verzahnungen und einem beispielsweise siebenzahnigen Stirnrad gefertigt werden.

Der zahnstangenseitige geradverzahnte Stirnradgetriebeabschnitt kann insbesondere ein mit der Zahnstange kämmendes geradverzahntes Ritzel und ein mit diesem geradverzahnten Ritzel verbundenes geradverzahntes Stirnrad umfassen, das mit einem mit dem Kegelrad des Kegelgetriebeabschnitts verbundenen geradverzahnten Ritzel kämmt.

Dabei ist insbesondere auch von Vorteil, wenn das geradverzahnte Ritzel und das geradverzahnte Stirnrad des zahnstangenseitigen geradverzahnten Stirnradgetriebeabschnitts als einteiliges Sinterteil ausgeführt sind, womit die Herstellungskosten für den Türantrieb weiterer reduziert werden und der Türantrieb im Aufbau relativ kompakter gehalten wird.

Die Federeinheit umfasst bevorzugt eine auf die Zahnstange aufgeschobene Druckfeder, was insbesondere wieder hinsichtlich eines möglichst kompakten Aufbaus des Türantriebs von Vorteil ist.

Gemäß einer weiteren bevorzugten praktischen Ausführungsform des erfindungsgemäßen Türantriebs ist die Federeinheit zwischen einer auf die Zahnstange aufgeschobenen axial verstellbaren Hülse und einem an einer Anlagescheibe oder dergleichen abgestützten Axiallager angeordnet. Dabei kann die Hülse insbesondere über ein Schneckengetriebe axial verstellbar sein.

Über das Ritzel der dritten Stufe des Stirn-Kegel-Getriebes kann die Zahnstange mit Modulverzahnung einerseits motorisch in das Getriebe eingezogen werden, die andererseits durch die Federeinheit aus dem Getriebe herausgedrückt wird. Die Zahnstange kann sich durch die Hülse, die Federeinheit und das Axiallager mit Anlagescheibe hindurch erstrecken. Über die Hülse kann die Federkraft und damit die Schließkraft im stromlosen Betrieb eingestellt werden.

Bevorzugt umfasst die Zahnstange einen mit dem geradverzahnten Ritzel des zahnstangenseitigen geradverzahnten Stirnradgetriebeabschnitts kämmenden Verzahnungsabschnitt sowie im Bereich ihres gegenüberliegenden Endes einen insbesondere auf derselben Seite angeordneten Verzahnungsabschnitt, der mit einer Verzahnung der Abtriebsachse kämmt. Die Verzahnungsabschnitte der Zahnstange können also auf derselben Seite der Zahnstange vorgesehen sein, d.h. in dieselbe Richtung weisen.

Um möglichst zuverlässige Zahneingriffe zu gewährleisten, ist die Zahnstange im Bereich deren mit dem geradverzahnten Ritzel des zahnstangenseitigen geradverzahnten Stirnradgetriebeabschnitts und mit der Verzahnung der Abtriebsachse kämmenden Verzahnungsabschnitten bevorzugt über jeweils wenigstens eine auf der vom jeweiligen Verzahnungsabschnitt abgewandten Seite der Zahnstange angeordnete insbesondere wälzgelagerte Rolle, Zylinderstift oder dergleichen abgestützt.

Die Zahnstange umfasst bevorzugt einen wellenförmigen Verzahnungsabschnitt, der mit einer Unrund-Verzahnung der Abtriebsachse kämmt.

Mit einer solchen Gestaltung der zusammenwirkenden Verzahnungen der Abtriebsachse und der Zahnstange kann das sich ergebende Schließ- und Öffnungsmoment in der gewünschten Weise beeinflusst werden. So kann ein jeweils gewünschter Verlauf des Schließ- und Öffnungsmoments insbesondere durch eine entsprechende Wahl der Wellenform des Verzahnungsabschnitts der Zahnstange und eine entsprechende Wahl der Form der Unrund-Verzahnung der Abtriebsachse vorgegeben werden.

Vorzugsweise weist der Türantrieb mindestens ein Ritzel auf, das eine Zähnezahl zwischen drei und acht Zähnen aufweist. Somit sind mit einer sehr kleinen Anzahl von Zähnen möglichst kleine, stabile Zahnräder zu realisieren.

Der Türantrieb kann an einem Türflügel oder einem Blendrahmen angeordnet sein. Die Abtriebsachse des Türantriebs kann über einen Hebel oder ein Gestänge mit dem Blendrahmen bzw. dem Türflügel in Verbindung stehen.

Die Abtriebsachse kann beispielsweise eine Bohrung mit Kerbverzahnung und beispielsweise einunddreißig Zähnen zur Drehmomentübertragung auf den Hebel bzw. das Gestänge umfassen.

Es können beispielsweise ein Getriebegehäuse, ein Getriebedeckel sowie ein Zugprofil und eine Lagerplatte vorgesehen sein, wobei in der das Zugprofil und die Lagerplatte umfassenden lagerfähigen Baugruppe die vorgespannte Federeinheit, die Zahnstange und die Abtriebsachse eingesteckt werden können. Das Zugprofil kann auf der einen Seite über die Hülse verschlossen werden, während es auf der anderen Seite mit einem Deckel verschlossen wird. Dazwischen kann die Federeinheit eingespannt sein. Die Zahnstange kann aus der Hülse herausragen. Die beispielsweise angeschraubte Lagerplatte kann zusammen mit dem Zugprofil die Lagerstellen für die Abtriebsachse bilden.

Der Motor kann an einem Lagerschild befestigt sein, das am Getriebegehäuse und Getriebedeckel angeschraubt wird.

Das schrägverzahnte Motorritzel kann beispielsweise auf der Motorwelle aufgepresst sein.

Um möglichst kleine, stabile Zahnräder zu erhalten, können die Ritzel jeweils eine sehr kleine Anzahl von Zähnen, beispielsweise zwischen drei und acht Zähnen besitzen. So kann das Motorritzel abhängig von der gewünschten Übersetzung beispielsweise vier bis sieben Zähne und das Kegelritzel beispielsweise fünf Zähne, das geradverzahnte Stirnritzel in Verbindung mit dem Kegelrad beispielsweise sieben Zähne und das mit der Zahnstange kämmende geradverzahnte Ritzel beispielsweise sieben Zähne aufweisen. Für eine Profilüberdeckung der Verzahnungen von über 1 sind das nahezu die kleinsten möglichen Zähnezahlen. Eine Profilüberdeckung größer als 1 gewährleistet einen stoßfreien Lauf der Getriebestufen, d.h. bevor der erste Zahn außer Eingriff gelangt, ist der zweite Zahn schon in Eingriff. Die kleinen Ritzelzähnezahlen führen einerseits zu kleinen Getriebeabmessungen und zu stabilen Zähnen bei großen Übersetzungen pro Getriebestufe. Andererseits schafft dies die Voraussetzung dafür, die Zahnräder sintern zu können, ohne das Risiko eines Zahnbruchs einzugehen, da das Sintermaterial eine geringere Festigkeit besitzt als der üblicherweise verwendete Stahl. Mit Sinterzahnrädern lassen sich die Herstellungskosten im Vergleich zu Stahlzahnrädern, die spanend hergestellt werden müssen, um den Faktor 5 bis 10 reduzieren.

Der Türantrieb kann zudem mit einem Transformator versehen sein, um die Spannung beispielsweise von 230 V auf 24 V zu reduzieren, sowie eine Steuerelektronik umfassen. Zudem kann der Türantrieb endseitig mit Deckeln versehen sein und eine Abdeckhaube umfassen.

Der Motor treibt über das Motorritzel und das Stirn-Kegel-Getriebe die Zahnstange und über diese die Abtriebsachse an, über die entsprechend ein Hebel oder Gestänge beaufschlagt wird, um den Türflügel zu öffnen. Beim Schließen des Türflügels treibt die zuvor gespannte Federeinheit das Getriebe und den Motor an, wodurch die Abtriebsachse mit dem Hebel bzw. Gestänge in die andere Richtung gedreht und verstellt werden. Dabei kann der Motor in den Generatorbetrieb übergehen und über die Steuerelektronik die Schließgeschwindigkeit und den Endschlag des Türflügels steuern.

Das Schließen des Türflügels funktioniert auch stromlos, was für Brandschutz-Drehtürantriebe zwingend ist.

Die Unrund-Verzahnung der Abtriebsachse und der mit dieser kämmende wellenförmige Verzahnungsabschnitt der Zahnstange können insbesondere so gestaltet sein, dass das von der Federeinheit auf die Abtriebsachse übertragene Drehmoment mit zunehmendem Öffnungswinkel des Türflügels abnimmt. Dabei sind die Unrund-Verzahnung der Abtriebsachse und der mit dieser kämmende wellenförmige Verzahnungsabschnitt der Zahnstange bevorzugt so gestaltet, dass das von der Federeinheit auf die Abtriebsachse übertragene Drehmoment ab einem Öffnungswinkel des Türflügels im Bereich von 4° mit zunehmendem Öffnungswinkel des Türflügels abnimmt. Indem sich der Wälzkreis von groß zu klein verändert, wird bei kleinen Türöffnungswinkeln ein größeres Drehmoment erzeugt als bei größeren Öffnungswinkeln. Damit werden die Anforderungen hinsichtlich eines großen Türschließmoments bei Türöffnungswinkeln im Bereich von 0° bis 4° und eines schnell abfallenden Türschließmoments bei größeren Türöffnungswinkeln mit einem kleineren Motor erreicht.

Der erfindungsgemäße Türantrieb besitzt eine gegenüber den bisherigen Antrieben geringere Ansichtshöhe. Beim stromlosen Begehen der Tür ist bei einem Öffnungswinkel oberhalb 4° weniger Kraft erforderlich als zuvor. Mit den gesinterten Zahnrädern werden die Herstellungskosten minimiert. Es ist nunmehr der Einsatz kleinerer und entsprechend kostengünstigerer Motoren und Trafos möglich. Zudem ergibt sich mit einem kleineren Motor und kompakteren Komponenten auch ein geringeres Gesamtgewicht des Türantriebs.

Die Erfindung wird im Folgenden anhand eines Ausführungsbeispiels unter Bezugnahme auf die Zeichnung näher erläutert; in dieser zeigen:
- Fig. 1: eine schematische Darstellung einer beispielhaften Ausführungsform eines beispielsweise als Obentürschließer vorgesehenen erfindungsgemäßen Türantriebs,
- Fig. 2: eine schematische Schnittdarstellung des Türantriebs gemäß Fig. 1,
- Fig. 3: eine vergrößerte schematische geschnittene Draufsicht des das Stirn-Kegel-Getriebe, die Zahnstange und die Abtriebsachse umfassenden Teils des Türantriebs gemäß Fig. 1,
- Fig. 4: eine vergrößerte schematische geschnittene Seitenansicht des das Stirn-Kegel-Getriebe, die Zahnstange und die Abtriebsachse umfassenden Teils des Türantriebs gemäß Fig. 1,
- Fig. 5: eine schematische Draufsicht des Stirn-Kegel-Getriebes, der Zahnstange und der Abtriebsachse des Türantriebs gemäß Fig. 1,
- Fig. 6: eine schematische Seitenansicht des Stirn-Kegel-Getriebes, der Zahnstange und der Abtriebsachse des Türantriebs gemäß Fig. 1 und
- Fig. 7: eine schematische perspektivische Ansicht des Stirn-Kegel-Getriebes, der Zahnstange und der Abtriebsachse des Türantriebs gemäß Fig. 1.

Die Fig. 1 bis 7 zeigen in schematischer Darstellung eine beispielhafte Ausführungsform eines erfindungsgemäßen Türantriebs 10, der in der Darstellung gemäß Fig. 1 beispielsweise als Obentürschließer für eine Drehtür vorgesehen ist.

Der Türantrieb 10 umfasst ein Gehäuse 12, eine drehbar im Gehäuse 12 gelagerte und mit einem Türflügel 14 oder einem Blendrahmen 16 koppelbare Abtriebsachse 18, einen Motor 20, insbesondere Elektromotor, zum Antreiben der Abtriebsachse 18 und eine Federeinheit 22, die während einer jeweiligen Öffnungsbewegung des Türflügels 14 gespannt wird und sich während einer jeweiligen Schließbewegung des Türflügels 14 entspannt, um ein Schließmoment zu liefern.

Dabei ist der Türantrieb 10 in der Darstellung gemäß Fig. 1 beispielsweise als Obentürschließer für eine Drehtür vorgesehen. Im vorliegenden Fall ist das Gehäuse 12 mit der Abtriebsachse 18 am Türflügel 14 angebracht und die Abtriebsachse 18 mit einem Hebel 24 verbunden, der mit einem Gleitstein oder dergleichen versehen ist, der in einer Gleitschiene 26 geführt ist, die am Blendrahmen 16 fixiert ist.

Wie den Fig. 2 bis 7 zu entnehmen ist, ist die Abtriebsachse 18 über eine Zahnstange 28 durch den Motor 20 antreibbar, die über ein Stirn-Kegel-Getriebe 30 beaufschlagbar ist, das einen motorseitigen schrägverzahnten Stirnradgetriebeabschnitt 32, einen zahnstangenseitigen geradverzahnten Stirnradgetriebeabschnitt 34, einen gradverzahnten Stirnradgetriebeabschnitt 37 und einen dazwischen angeordneten, insbesondere mit einer Gleason-Verzahnung versehenen Kegelgetriebeabschnitt 36 umfasst.

Dabei umfasst der motorseitige schrägverzahnte Stirnradgetriebeabschnitt 32 ein mit einer Motorwelle 38 verbundenes schrägverzahntes Motorritzel 40 und ein mit diesem kämmendes schrägverzahntes Stirnrad 42.

Das schrägverzahnte Stirnrad 42 des motorseitigen schrägverzahnten Stirnradgetriebeabschnitts 32 kann insbesondere aus einem kohlefaserverstärkten Polyamid enthaltendem Material bestehen.

Der Kegelgetriebeabschnitt 36 umfasst ein mit einem Kegelrad 44 kämmendes Kegelritzel 46, das mit dem schrägverzahnten Stirnrad 42 des motorseitigen schrägverzahnten Stirnradgetriebeabschnitts 32 verbunden ist.

Das schrägverzahnte Stirnrad 42 des motorseitigen schrägverzahnten Stirnradgetriebeabschnitts 32 und das Kegelritzel 46 des Kegelgetriebeabschnitts 36 sind auf einer gemeinsamen Welle 48 angeordnet, die durch ein axial zwischen dem schrägverzahnten Stirnrad 42 und dem Kegelritzel 46 angeordnetes Kugellager 50 (vgl. insbesondere die Fig. 3 und 4) abgestützt ist. Wie insbesondere wieder den Fig. 3 und 4 entnommen werden kann, ist die mit dem schrägverzahnten Stirnrad 42 des motorseitigen schrägverzahnten Stirnradgetriebeabschnitts 32 und mit dem Kegelritzel 46 des Kegelgetriebeabschnitts 36 versehene Welle 48 zudem durch ein auf der vom Kegelritzel 46 abgewandten Seite des schrägverzahnten Stirnrads 42 angeordnetes Kugellager 52 abgestützt.

Das Kegelrad 44 des Kegelgetriebeabschnitts 36 und das geradverzahnte Ritzel 58 des geradverzahnten Stirnradgetriebeabschnitts 37 können insbesondere als einteiliges Sinterteil ausgeführt sein.

Der zahnstangenseitige geradverzahnte Stirnradgetriebeabschnitt 34 umfasst ein mit der Zahnstange 28 kämmendes geradverzahntes Ritzel 54 und ein mit diesem geradverzahnten Ritzel 54 verbundenes geradverzahntes Stirnrad 56, das mit einem mit dem Kegelrad 44 des Kegelgetriebeabschnitts 36 verbundenen geradverzahnten Ritzel 58 kämmt.

Dabei können auch das geradverzahnte Ritzel 54 und das geradverzahnte Stirnrad 56 des zahnstangenseitigen geradverzahnten Stirnradgetriebeabschnitts 34 als einteiliges Sinterteil ausgeführt sein.

Wie insbesondere wieder anhand der Fig. 3 und 4 zu erkennen ist, kann die Federeinheit 22 eine auf die Zahnstange 28 aufgeschobene Druckfeder umfassen. Im vorliegenden Fall ist die Federeinheit 22 zwischen einer auf die Zahnstange 28 aufgeschobenen axial verstellbaren Hülse 60 und einem an einer Anlagescheibe 64 oder dergleichen abgestützten Axiallager 62 angeordnet. Die Hülse 60 ist beispielsweise über ein Schneckengetriebe 66 (vgl. insbesondere Fig. 3) axial verstellbar.

Die Zahnstange 28 umfasst einen mit dem geradverzahnten Ritzel 54 des zahnstangenseitigen geradverzahnten Stirnradgetriebeabschnitts 34 kämmenden Verzahnungsabschnitt 68 sowie im Bereich ihres gegenüberliegenden Endes einen insbesondere auf derselben Seite angeordneten Verzahnungsabschnitt 70, der mit einer Verzahnung 72 der Abtriebsachse 18 kämmt.

Dabei kann die Zahnstange 28 insbesondere einen wellenförmigen Verzahnungsabschnitt 70 umfassen, der mit einer Unrund-Verzahnung 72 der Abtriebsachse 18 kämmt.

Die mit dem schrägverzahnten Stirnrad 42 und dem Kegelritzel 46 versehene Welle 48 kann beispielsweise in Form eines Kegelritzel-Bolzens vorgesehen sein, auf dem das schrägverzahnte Stirnrad 42 mittels eines Knebelkerbstiftes fixiert ist, womit das zwischen dem schrägverzahnten Stirnrad und dem Kegelritzel 46 angeordnete Kugellager 50 Axial- und Radialkräfte aufnehmen kann und das Kegelritzel 46 exakt relativ zum Kegelrad 44 positioniert wird.

Die Zahnstange 28 kann im Bereich deren mit dem geradverzahnten Ritzel 54 des zahnstangenseitigen geradverzahnten Stirnradgetriebeabschnitts 34 und mit der Verzahnung 72 der Abtriebsachse 18 kämmenden Verzahnungsabschnitten 68, 70 jeweils über eine auf der vom jeweiligen Verzahnungsabschnitt 68, 70 abgewandten Seite der Zahnstange 28 angeordnete insbesondere wälzgelagerte Rolle, Zylinderstift 74 (vgl. die Fig. 5 und 7) oder dergleichen abgestützt sein.

Das Ritzel 54 des zahnstangenseitigen geradverzahnten Stirnradgetriebeabschnitts 34 zieht die Zahnstange 28 mit Modulverzahnung somit motorisch in das Stirn-Kegel-Getriebe 30 hinein, die andererseits durch die Federeinheit 22 aus dem Stirn-Kegel-Getriebe 30 hinausgedrückt wird. Die Zahnstange 28 durchdringt die Hülse 60, die Federeinheit 22 und das Axiallager 62 mit der Anlagescheibe 64. Über die Hülse 60 kann die Federkraft und damit die Schließkraft im stromlosen Betrieb eingestellt werden. Durch die wälzgelagerten Rollen oder Zylinderstifte 74 ist ein zuverlässiger Zahneingriff gewährleistet. Die Hülse 60 kann über den Schneckenantrieb 66, beispielsweise eine Schnecke mit Inbus, axial bewegt werden. Die Abtriebsachse 18 kann mit einer Bohrung versehen sein, die beispielsweise eine Kerbverzahnung mit z.B. einunddreißig Zähnen zur Drehmomentübertragung auf den den Türflügel 14 antreibenden Hebel 24 aufweist.

Der Türantrieb 10 kann mit einem Getriebegehäuse 76, einem Getriebedeckel 77 (vgl. insbesondere die Fig. 3 und 4), einem Zugprofil sowie einer Lagerplatte versehen sein. In der lagerfähigen Baugruppe Zugprofil und Lagerplatte können die vorgespannte Federeinheit 22, die Zahnstange 28 und die Abtriebsachse 18 angeordnet sein. Auf der einen Seite wird das Zugprofil durch die verstellbare Hülse 60 und auf der anderen Seite durch den Deckel 78 verschlossen. Dazwischen ist die Federeinheit 22 eingespannt. Die Zahnstange 28 erstreckt sich durch die Hülse 60 hindurch nach außen. Die angeschraubte Lagerplatte bildet zusammen mit dem Zugprofil die Lagerstellen für die Abtriebsachse 18.

Bei der Montage werden die Zahnräder und die Baugruppe Zugprofil und Lagerplatte in den Getriebekasten eingelegt. Der Getriebedeckel 77 verschließt das Getriebe und hält gleichzeitig die Baugruppe Zugprofil und Lagerplatte in Position.

Der Motor 20 kann an einem Lagerschild 80 (vgl. insbesondere die Fig. 2 und 3) befestigt sein, der am Getriebegehäuse 76 angeschraubt werden kann.

Das schrägverzahnte Motorritzel 40 kann auf die Motorwelle 38 aufgepresst sein.

Um möglichst kleine, stabile Zahnräder zu erhalten, können die Ritzel eine sehr kleine Anzahl von Zähnen aufweisen. So kann das Motorritzel 40 je nach gewünschter Übersetzung beispielsweise vier bis sieben Zähne und das mit einer Gleason-Verzahnung versehene Kegelritzel beispielsweise fünf Zähne aufweisen, während das geradverzahnte Ritzel 54 des zahnstangenseitigen geradverzahnten Stirnradgetriebeabschnitts 34 beispielsweise sieben Zähne aufweist. Für eine Profilüberdeckung der Verzahnungen von über 1 sind das nahezu die kleinsten möglichen Zähnezahlen. Eine Profilüberdeckung größer 1 gewährleistet einen stoßfreien Lauf der Getriebestufen, d.h. bevor der erste Zahn außer Eingriff geht, ist der zweite schon in Eingriff.

Der Türantrieb 10 kann zudem einen Trafo und eine Steuerelektronik umfassen.

Der Motor 20 treibt über das Stirn-Kegel-Getriebe 30 die Zahnstange 28 und über diese die Abtriebsachse 18 an, um über den Hebel 24 den Türflügel 14 zu öffnen. Beim Schließen des Türflügels 14 treibt die jetzt gespannte Federeinheit 22 das Stirn-Kegel-Getriebe 30 und den Motor 20 an und dreht die Abtriebsachse 18 mit dem Hebel 24 in die entgegengesetzte Richtung. Der Motor arbeitet jetzt im Generatorbetrieb und steuert über die Steuerelektronik die Schließgeschwindigkeit und den Endschlag des Türflügels 14.

Das Schließen des Türflügels 14 funktioniert auch stromlos, was für Brandschutz-Drehtürantriebe zwingend ist.

Mit dem wellenförmigen Verzahnungsabschnitt 70 der Zahnstange 28 und dem Unrund-Verzahnungsabschnitt 72 der Abtriebsachse 18 wird bei kleineren Öffnungswinkeln des Türflügels 14 ein größeres Drehmoment erzeugt als bei größeren Öffnungswinkeln, da der Wälzkreis kleiner wird. Damit können das für Öffnungswinkel des Türflügels im Bereich zwischen 0° und 4° geforderte hohe Schließmoment und das bei größeren Öffnungswinkeln geforderte schnell abfallende Türschließmoment auch mit relativ kleineren Motoren realisiert werden.

### Bezugszeichenliste

- 10: Türantrieb
- 12: Gehäuse
- 14: Türflügel
- 16: Blendrahmen
- 18: Abtriebsachse
- 20: Motor
- 22: Federeinheit
- 24: Hebel
- 26: Gleitschiene
- 28: Zahnstange
- 30: Stirn-Kegel-Getriebe
- 32: motorseitiger schrägverzahnter Stirnradgetriebeabschnitt
- 34: zahnstangenseitiger geradverzahnter Stirnradgetriebeabschnitt
- 36: Kegelgetriebeabschnitt
- 37: geradverzahnter Stirnradgetriebeabschnitt
- 38: Motorwelle
- 40: schrägverzahntes Motorritzel
- 42: schrägverzahntes Stirnrad
- 44: Kegelrad
- 46: Kegelritzel
- 48: Welle
- 50: Kugellager
- 52: Kugellager
- 54: geradverzahntes Ritzel
- 56: geradverzahntes Stirnrad
- 58: geradverzahntes Ritzel
- 60: Hülse
- 62: Axiallager
- 64: Anlagescheibe
- 66: Schneckengetriebe
- 68: Verzahnungsabschnitt
- 70: wellenförmiger Verzahnungsabschnitt
- 72: Unrund-Verzahnungsabschnitt der Abtriebsachse
- 74: wälzgelagerte Rolle, Zylinderstift
- 76: Getriebegehäuse
- 77: Getriebedeckel
- 78: weiterer Getriebedeckel
- 80: Lagerschild

## Patentansprüche

1. Türantrieb (10), insbesondere Drehtürantrieb, mit einem Gehäuse (12), einer mit einem Türflügel (14) oder einem Blendrahmen (16) koppelbaren Abtriebsachse (18), einem Motor (20) zum Antreiben der Abtriebsachse (18) und einer Federeinheit (22), die während einer jeweiligen Öffnungsbewegung des Türflügels (14) gespannt wird und sich während einer jeweiligen Schließbewegung des Türflügels (14) entspannt, wobei die Abtriebsachse (18) eine Verzdinung (72) aufweist und über eine Zahnstange (28) durch den Motor (20) antreibbar ist, **dadurch gekennzeichnet, dass** die Zahnstange (28) über ein Stirn-Kegel-Getriebe (30) beaufschlagbar ist, das einen motorseitigen schrägverzahnten Stirnradgetriebeabschnitt (32), einen zahnstangenseitigen geradverzahnten Stirnradgetriebeabschnitt (34) und einen dazwischen angeordneten, insbesondere mit einer Gleason-Verzahnung versehenen Kegelgetriebeabschnitt (36) umfasst.

2. Türantrieb nach Anspruch 1,
**dadurch gekennzeichnet, dass** der motorseitige schrägverzahnte Stirnradgetriebeabschnitt (32) ein mit einer Motorwelle (38) verbundenes schrägverzahntes Motorritzel (40) und ein mit diesem kämmendes schrägverzahntes Stirnrad (42) umfasst.

3. Türantrieb nach Anspruch 2,
**dadurch gekennzeichnet, dass** das schrägverzahnte Stirnrad (42) des motorseitigen schrägverzahnten Stirnradgetriebeabschnitts (32) aus einem kohlefaserverstärktes Polyamid enthaltenden Material besteht.

4. Türantrieb nach zumindest einem der vorstehenden Ansprüche,
**dadurch gekennzeichnet, dass** der Kegelgetriebeabschnitt (36) ein mit einem Kegelrad (44) kämmendes Kegelritzel (46) umfasst, das mit dem schrägverzahnten Stirnrad (42) des motorseitigen schrägverzahnten Stirnradgetriebeabschnitts (32) verbunden ist.

5. Türantrieb nach Anspruch 4,
**dadurch gekennzeichnet, dass** das schrägverzahnte Stirnrad (42) des motorseitigen schrägverzahnten Stirnradgetriebeabschnitts (32) und das Kegelritzel (46) des Kegelgetriebeabschnitts (36) auf einer gemeinsamen Welle (48) angeordnet sind, die durch ein axial zwischen dem schrägverzahnten Stirnrad (42) und dem Kegelritzel (46) angeordnetes Kugellager (50) abgestützt ist.

6. Türantrieb nach Anspruch 5,
**dadurch gekennzeichnet, dass** die mit dem schrägverzahnten Stirnrad (42) des motorseitigen schrägverzahnten Stirnradgetriebeabschnitts (32) und mit dem Kegelritzel (46) des Kegelgetriebeabschnitts (36) versehene Welle (48) zudem durch ein auf der vom Kegelritzel (46) abgewandten Seite des schrägverzahnten Stirnrades (42) angeordnetes Kugellager (52) abgestützt ist.

7. Türantrieb nach einem der vorstehenden Ansprüche,
**dadurch gekennzeichnet, dass** das Kegelrad (44) des Kegelgetriebeabschnitts (36) und das geradverzahnte Stirnrad (58) des geradverzahnten Stirnradgetriebeabschnitts (37) als einteiliges Sinterteil ausgeführt sind.

8. Türantrieb nach einem der vorstehenden Ansprüche,
**dadurch gekennzeichnet, dass** der zahnstangenseitige geradverzahnte Stirnradgetriebeabschnitt (34) ein mit der Zahnstange (28) kämmendes geradverzahntes Ritzel (54) und ein mit diesem geradverzahnten Ritzel (54) verbundenes geradverzahntes Stirnrad (56) umfasst, das mit einem mit dem Kegelrad (44) des Kegelgetriebeabschnitts (36) verbundenen geradverzahnten Ritzel (58) kämmt.

9. Türantrieb nach Anspruch 8,
**dadurch gekennzeichnet, dass** das geradverzahnte Ritzel (54) und das geradverzahnte Stirnrad (56) des zahnstangenseitigen geradverzahnten Stirnradgetriebeabschnitts (34) als einteiliges Sinterteil ausgeführt sind.

10. Türantrieb nach zumindest einem der vorstehenden Ansprüche,
**dadurch gekennzeichnet, dass** die Federeinheit (22) eine auf die Zahnstange (28) aufgeschobene Druckfeder umfasst.

11. Türantrieb nach Anspruch 10,
**dadurch gekennzeichnet, dass** die Federeinheit (22) zwischen einer auf die Zahnstange (28) aufgeschobenen axial verstellbare Hülse (60) und einem an einer Anlagescheibe (64) oder dergleichen abgestützten Axiallager (62) angeordnet ist.

12. Türantrieb nach Anspruch 11,
**dadurch gekennzeichnet, dass** die Hülse (60) über ein Schneckengetriebe (66) axial verstellbar ist.

13. Türantrieb nach zumindest einem der vorstehenden Ansprüche,
**dadurch gekennzeichnet, dass** die Zahnstange (28) einen mit dem geradverzahnten Ritzel (54) des zahnstangenseitigen geradverzahnten Stirnradgetriebeabschnitts (34) kämmenden Verzahnungsabschnitt (68) sowie im Bereich ihres gegenüberliegenden Endes einen insbesondere auf derselben Seite angeordneten Verzahnungsabschnitt (70) umfasst, der mit einer Verzahnung (72) der Abtriebsachse (18) kämmt.

14. Türantrieb nach Anspruch 13,
**dadurch gekennzeichnet, dass** die Zahnstange (28) im Bereich deren mit dem geradverzahnten Ritzel (54) des zahnstangenseitigen geradverzahnten Stirnradgetriebeabschnitts (34) und mit der Verzahnung (72) der Abtriebsachse (18) kämmenden Verzahnungsabschnitten (68, 70) jeweils über wenigstens eine auf der vom jeweiligen Verzahnungsabschnitt (68, 70) abgewandten Seite der Zahnstange (28) angeordnete insbesondere wälzgelagerte Rolle, Zylinderstift (74) oder dergleichen abgestützt ist.

15. Türantrieb nach zumindest einem der vorstehenden Ansprüche,
**dadurch gekennzeichnet, dass** die Zahnstange (28) einen wellenförmigen Verzahnungsabschnitt (70) umfasst, der mit einer Unrund-Verzahnung (72) der Abtriebsachse (18) kämmt.

16. Türantrieb nach zumindest einem der vorstehenden Ansprüche,
**dadurch gekennzeichnet, dass** mindestens ein Ritzel eine Zähnezahl zwischen drei und acht Zähnen aufweist.

## Claims

1. Door drive (10), in particular a swivel door drive, with a housing (12), with an output shaft (18) which can be coupled to a door leaf (14) or an outer frame (16), with a motor (20) for driving the output shaft (18), and with a spring unit (22) which is loaded during a respective opening movement of the door leaf (14) and relaxes during a respective closing movement of the door leaf (14), wherein the output shaft (18) has a toothing (72) and can be driven by the motor (20) via a rack (28), **characterized in that** the rack (28) can be acted on via a spur gear/bevel gear mechanism (30) which comprises a motor-side helically toothed spur wheel gear portion (32), a rack-side straight-toothed spur wheel gear portion (34) and a bevel gear portion (36) which is arranged therebetween and is provided in particular with a Gleason toothing.

2. Door drive according to Claim 1,
**characterized in that** the motor-side helically toothed spur wheel gear portion (32) comprises a helically toothed motor pinion (40) connected to a motor shaft (38) and a helically toothed spur wheel (42) which meshes with said pinion.

3. Door drive according to Claim 2,
**characterized in that** the helically toothed spur wheel (42) of the motor-side helically toothed spur wheel gear portion (32) is composed of a material containing carbon-fibre-reinforced polyamide.

4. Door drive according to at least one of the preceding claims,
**characterized in that** the bevel gear portion (36) comprises a bevel pinion (46) which meshes with a bevel wheel (44) and which is connected to the helically toothed spur wheel (42) of the motor-side helically toothed spur wheel gear portion (32).

5. Door drive according to Claim 4,
**characterized in that** the helically toothed spur wheel (42) of the motor-side helically toothed spur wheel gear portion (32) and the bevel pinion (46) of the bevel gear portion (36) are arranged on a common shaft (48) which is supported by a ball bearing (50) arranged axially between the helically toothed spur wheel (42) and the bevel pinion (46).

6. Door drive according to Claim 5,
**characterized in that** the shaft (48) provided with the helically toothed spur wheel (42) of the motor-side helically toothed spur wheel gear portion (32) and with the bevel pinion (46) of the bevel gear portion (36) is additionally supported by a ball bearing (52) arranged on the side of the helically toothed spur wheel (42) that faces away from the bevel pinion (46).

7. Door drive according to one of the preceding claims,
**characterized in that** the bevel wheel (44) of the bevel gear portion (36) and the straight-toothed spur wheel (58) of the straight-toothed spur wheel gear portion (37) are configured as a one-part sintered part.

8. Door drive according to one of the preceding claims,
**characterized in that** the rack-side straight-toothed spur wheel gear portion (34) comprises a straight-toothed pinion (54) meshing with the rack (28) and a straight-toothed spur wheel (56) which is connected to this straight-toothed pinion (54) and which meshes with a straight-toothed pinion (58) connected to the bevel wheel (44) of the bevel gear portion (36).

9. Door drive according to Claim 8,
**characterized in that** the straight-toothed pinion (54) and the straight-toothed spur wheel (56) of the rack-side straight-toothed spur wheel gear portion (34) are configured as a one-part sintered part.

10. Door drive according to at least one of the preceding claims,
**characterized in that** the spring unit (22) comprises a compression spring pushed onto the rack (28).

11. Door drive according to Claim 10,
**characterized in that** the spring unit (22) is arranged between an axially adjustable sleeve (60), which is pushed onto the rack (28), and an axial bearing (62) supported on a bearing disc (64) or the like.

12. Door drive according to Claim 11,
**characterized in that** the sleeve (60) is axially adjustable via a worm gear mechanism (66).

13. Door drive according to at least one of the preceding claims,
**characterized in that** the rack (28) comprises a toothing portion (68), which meshes with the straight-toothed pinion (54) of the rack-side straight-toothed spur wheel gear portion (34), and, in the region of its opposite end, a toothing portion (70) which is arranged in particular on the same side and which meshes with a toothing (72) of the output shaft (18).

14. Door drive according to Claim 13,
**characterized in that** the rack (28) is supported, in the region of its toothing portions (68, 70) meshing with the straight-toothed pinion (54) of the rack-side straight-toothed spur wheel gear portion (34) and with the toothing (72) of the output shaft (18), in each case via at least one, in particular rolling-bearing-mounted, roller, cylinder pin (74) or the like arranged on the side of the rack (28) that faces away from the respective toothing portion (68, 70).

15. Door drive according to at least one of the preceding claims,
**characterized in that** the rack (28) comprises a wavy toothing portion (70) which meshes with an out-of-round toothing (72) of the output shaft (18).

16. Door drive according to at least one of the preceding claims,
**characterized in that** at least one pinion has a tooth number between three and eight teeth.

## Revendications

1. Entraînement de porte (10), en particulier entraînement de porte pivotante, comprenant un boîtier (12), un axe de prise de force (18) pouvant être accouplé à un battant de porte (14) ou à un châssis dormant (16), un moteur (20) pour entraîner l'axe de prise de force (18) et une unité de ressort (22) qui est tendue pendant un mouvement d'ouverture respectif du battant de porte (14) et qui se détend pendant un mouvement de fermeture respectif du battant de porte (14), l'axe de prise de force (18) présentant une denture (72) et pouvant être entraîné par le biais d'une crémaillère (28) par le moteur (20), **caractérisé en ce que** la crémaillère (28) peut être sollicitée par une transmission à pignons droits et coniques (30), qui comprend une portion de transmission à pignons droits à denture oblique (32) du côté du moteur, une portion de transmission à pignons droits à denture droite (34) du côté de la crémaillère et une portion de transmission conique (36) disposée entre elles, en particulier pourvue d'une denture Gleason.

2. Entraînement de porte selon la revendication 1,
**caractérisé en ce que** la portion de transmission à pignons droits à denture oblique (32) du côté du moteur comprend un pignon moteur (40) à denture oblique connecté à un arbre de moteur (38) et un pignon droit (42) à denture oblique s'engrenant dans celui-ci.

3. Entraînement de porte selon la revendication 2,
**caractérisé en ce que** le pignon droit à denture oblique (42) de la portion de transmission à pignons droits à denture oblique (32) du côté du moteur se compose d'un matériau contenant du polyamide renforcé par des fibres de carbone.

4. Entraînement de porte selon au moins l'une quelconque des revendications précédentes,
**caractérisé en ce que** la portion de transmission conique (36) comprend un pignon conique (46) s'engrenant avec une roue conique (44) qui est connecté au pignon droit à denture oblique (42) de la portion de transmission à pignons droits à denture oblique (32) du côté du moteur.

5. Entraînement de porte selon la revendication 4,
**caractérisé en ce que** le pignon droit à denture oblique (42) de la portion de transmission à pignons droits à denture oblique (32) du côté du moteur et le pignon conique (46) de la portion de transmission conique (36) sont disposés sur un arbre commun (48) qui est supporté par un roulement à billes (50) disposé axialement entre le pignon droit à denture oblique (42) et le pignon conique (46).

6. Entraînement de porte selon la revendication 5,
**caractérisé en ce que** l'arbre (48) pourvu du pignon droit à denture oblique (42) de la portion de transmission à pignons droits à denture oblique (32) du côté du moteur et du pignon conique (46) de la portion de transmission conique (36) est en outre supporté par un roulement à billes (52) disposé sur le côté du pignon droit à denture oblique (42) opposé au pignon conique (46).

7. Entraînement de porte selon l'une quelconque des revendications précédentes,
**caractérisé en ce que** la roue conique (44) de la portion de transmission conique (36) et le pignon droit à denture droite (58) de la portion de transmission à pignons droits à denture droite (37) sont réalisés sous forme de pièce frittée d'une seule pièce.

8. Entraînement de porte selon l'une quelconque des revendications précédentes,
**caractérisé en ce que** la portion de transmission à pignons droits à denture droite (34) du côté de la crémaillère comprend un pignon à denture droite (54) s'engrenant avec la crémaillère (28) et un pignon droit à denture droite (56) connecté à ce pignon à denture droite (54), lequel s'engrène avec un pignon à denture droite (58) connecté à la roue conique (44) de la portion de transmission conique (36).

9. Entraînement de porte selon la revendication 8,
**caractérisé en ce que** le pignon à denture droite (54) et le pignon droit à denture droite (56) de la portion de transmission à pignons droits à denture droite (34) du côté de la crémaillère sont réalisés sous forme de pièce frittée d'une seule pièce.

10. Entraînement de porte selon au moins l'une quelconque des revendications précédentes,
**caractérisé en ce que** l'unité de ressort (22) comprend un ressort de compression poussé sur la crémaillère (28).

11. Entraînement de porte selon la revendication 10,
**caractérisé en ce que** l'unité de ressort (22) est disposée entre une douille (60) déplaçable axialement poussée sur la crémaillère (28) et un palier axial (62) supporté sur une rondelle (64) ou similaire.

12. Entraînement de porte selon la revendication 11,
**caractérisé en ce que** la douille (60) peut être déplacée axialement par le biais d'une transmission à vis sans fin (66).

13. Entraînement de porte selon au moins l'une quelconque des revendications précédentes,
**caractérisé en ce que** la crémaillère (28) comprend une portion de denture (68) s'engrenant avec le pignon à denture droite (54) de la portion de transmission à pignons droits à denture droite (34) du côté de la crémaillère ainsi que dans la région de son extrémité opposée, une portion de denture (70) disposée sur le même côté, qui s'engrène avec une denture (72) de l'axe de prise de force (18).

14. Entraînement de porte selon la revendication 13,
**caractérisé en ce que** la crémaillère (28) est supportée dans la région de ses portions de denture (68, 70) s'engrenant avec le pignon à denture droite (54) de la portion de transmission à denture droite à pignons droits (34) du côté de la crémaillère et avec la denture (72) de l'axe de prise de force (18) à chaque fois par le biais d'au moins un rouleau notamment supporté par un palier à roulement, une goupille cylindrique (74) ou similaire, disposée sur le côté de la crémaillère (28) opposé à la portion de denture respective (68, 70).

15. Entraînement de porte selon au moins l'une quelconque des revendications précédentes,
**caractérisé en ce que** la crémaillère (28) comprend une portion de denture (70) en forme d'arbre qui s'engrène avec une denture non ronde (72) de l'axe de prise de force (18).

16. Entraînement de porte selon au moins l'une quelconque des revendications précédentes,
**caractérisé en ce qu'**au moins un pignon présente un nombre de dents compris entre trois et huit dents.
